# EUROPÄISCHE PATENTSCHRIFT

(11) **EP 0 640 745 B1**
(45) Veröffentlichungstag und Bekanntmachung des Hinweises auf die Patenterteilung: **23.04.1997**
(21) Anmeldenummer: 94112390.3
(22) Anmeldetag: 09.08.1994
(51) Int. Cl.: F01D 9/02, F23R 3/00, F01D 25/12

(54) **Verfahren zur Kühlung eines Bauteils**
Component cooling method
Procédé de refroidissement d'un composant

(30) Priorität: 23.08.1993 DE 4328294
(43) Veröffentlichungstag der Anmeldung: 01.03.1995
(73) Patentinhaber: ASEA BROWN BOVERI AG, 5401 Baden (CH)
(72) Erfinder: Reiss, Frank, D-79787 Lauchringen (DE); Tschirren, Stefan, CH-5112 Thalheim (CH)

(56) Entgegenhaltungen:
- EP-A- 0 204 553
- EP-A- 0 244 693
- DE-A- 2 836 539
- GB-A- 2 087 065
- GB-A- 2 104 965
- GB-A- 2 216 645

## Beschreibung

### TECHNISCHES GEBIET

Die vorliegende Erfindung bezieht sich auf das Gebiet des Maschinenbaus, insbesondere der thermischen Maschinen. Sie betrifft ein Verfahren zur Kühlung eines thermisch belasteten Bauteils mit einer flächigen Aussenwand, bei welchem Verfahren in einem ersten Kühlungsabschnitt des Bauteils Kühlluft durch eine Kühlluftzufuhr in Richtung auf die Aussenwand zugeführt und vor der Aussenwand seitlich umgelenkt und in einem zweiten Kühlungsabschnitt in einem seitlich anschliessenden Kühlluftkanal zwecks weiterer Kühlung parallel zur Aussenwand weitergeführt wird.

Ein solches Verfahren ist z.B. zur Kühlung des Heissgasgehäuses bzw. Turbineneintritts einer Gasturbine aus der Deutschen Offenlegungsschrift DE-A1 28 36 539 bekannt.

Die Erfindung betrifft weiterhin eine Vorrichtung zur Durchführung des Verfahrens.

### STAND DER TECHNIK

Bei thermisch belasteten Bauteilen von Maschinen, beispielsweise den Schalen des Heissgasgehäuses bzw. des Turbineneintritts einer Gasturbine wird häufig eine Kühlung mittels Kühlluft vorgesehen. Die Kühlluft strömt dabei (Fig. 1) zwecks konvektiver Kühlung parallel zur Aussenwand 2 des Bauteils 1 in einem Kühlluftkanal 3 an der Aussenwand 2 entlang. Der Kühlluftkanal 3 wird z.B. durch die Aussenwand 2 und eine die Aussenwand 2 in einem Abstand umgebende Kanalwand 6 in Form eines Leitblechs gebildet.

Die Kühlluft stammt bei der Gasturbine üblicherweise aus dem Verdichterteil und strömt aus dem sogenannten Plenum, welches das Heissgasgehäuse umgibt, in den Kühlluftkanal 3 ein. Zu diesem Zweck ist meist am Eingang des Kühlluftkanals 3 zwischen der Kanalwand 6 und der gegenüberliegenden Begrenzungswand 4 eine spaltförmige Oeffnung als Kühlluftzufuhr 5 freigelassen, durch welche die Kühlluft in den Kühlluftkanal 3 eintreten kann. Aufgrund der vorliegenden Geometrie besitzt die Kühlluft im Bereich der Kühlluftzufuhr 5 in der Regel eine senkrechte Geschwindigkeitskomponente, so dass die Kühlluft mehr oder weniger stark vor dem Eintritt in den Kühlluftkanal 3 auf die Aussenwand 2 des Bauteils 1 aufprallt und erst anschliessend in den seitlich abgehenden Kühlluftkanal 3 umgelenkt wird.

Das Aufprallen hat einerseits eine besonders wirksame Prallkühlung an der Aussenwand 2 zur Folge, und andererseits ergibt sich im Staupunkt der auftreffenden Kühlluft gar keine Kühlung, so dass in einem ersten Kühlungsabschnitt A, in welchem diese Prallkühlung abläuft, das Bauteil 1 sehr inhomogen gekühlt wird. Durch diese inhomogene Kühlung kommt es zu zusätzlichen Belastungen des Bauteils, die im Allgemeinen unerwünscht ist.

### DARSTELLUNG DER ERFINDUNG

Es ist daher Aufgabe der Erfindung, ein Verfahren anzugeben, welches bei der eingangs genannten Art der Kühlung zu einer Homogenisierung der Kühlungsverhältnisse führt, sowie eine Vorrichtung zur Durchführung diese Verfahrens vorzuschlagen.

Die Aufgabe wird bei einem Verfahren der eingangs genannten Art dadurch gelöst, dass zur Verringerung der Prallkühlung im ersten Kühlungsabschnitt der aus der Kühlluftzufuhr kommende Kühlluftstrom in einen Hauptstrom und einen Bypass-Strom aufgeteilt wird, der Hauptstrom direkt an der Aussenwand des Bauteils entlang zum Kühlluftkanal geführt wird, der Bypass-Strom ohne Kontakt mit der Aussenwand zum Kühlluftkanal geführt wird, und beide Teilströme am Eingang des Kühlluftkanals wieder zusammengeführt werden.

Der Kern der Erfindung besteht darin, durch eine wählbare Aufteilung der gesamten Kühlluft in einen ersten Teilstrom, der an der Prallkühlung teilnimmt, und einen zweiten Teilstrom, der ohne Prallkühlung direkt in den Kühlluftkanal überführt wird, die Kühlung im ersten Kühlungsabschnitt an die Kühlung im zweiten Kühlungsabschnitt anpassbar zu gestalten.

Ein besonders gleichmässiger Uebergang zwischen den beiden Abschnitten wird erreicht , wenn gemäss einer bevorzugten Ausführungsform des erfindungsgemässen Verfahrens der Hauptstrom additiv aus einer Mehrzahl von kleinen Teilströmen zusammengesetzt wird, die über den ersten Kühlungsabschnitt verteilt aus dem ankommenden Kühlluftstrom abgezweigt werden.

Die erfindungsgemässe Kühlanordnung zur Durchführung des Verfahrens zeichnet sich durch die Merkmale des Anspruchs 4 aus.

Eine erste bevorzugte Ausführungsform der erfindungsgemässen Kühlanordnung zeichnet sich dadurch aus, dass die Zwischenwand soweit in den Bereich der Kühlluftzufuhr hineinreicht, dass sie mit der gegenüberliegenden Begrenzungswand der Kühlluftzufuhr eine Zuführungsöffnung bildet, deren Breite kleiner ist als die Breite der Kühlluftzufuhr. Hierdurch lässt sich die Kühleffektivität im ersten Kühlungsabschnitt besonders einfach durch die Wahl einer einzigen Breite festlegen.

Eine zweite bevorzugte Ausführungsform der erfindungsgemässen Kühlanordnung ist dadurch gekennzeichnet, dass in der Zwischenwand eine Vielzahl von nebeneinanderliegenden Löchern vorgesehen sind, durch welche Kühlluft in den Hauptkanal strömen kann. Hierdurch ergibt sich ein besonders gleichmässiger Uebergang zwischen den beiden Kühlungsabschnitten.

Eine dritte bevorzugte Ausführungsform zeichnet sich dadurch aus, dass das Bauteil ein thermisch belastetes Teil einer Gasturbine ist, dass die Gasturbine einen Turbinenteil, eine Brennkammer und einen von der Brennkammer zum Turbinenteil führenden Turbineneintritt aufweist, welcher Turbineneintritt die heissen Brenngase führt und aus einer Innenschale und einer Aussenschale gebildet wird, und dass das gekühlte Bauteil die Innenschale und/oder die Aussenschale des Turbineneintritts ist. In einer Gasturbine lassen sich mit der erfindungsgemässen Vorrichtung besonders günstige Kühlungsverhältnisse erzielen.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit den Figuren näher erläutert werden. Es zeigen
- Fig. 1: das Schema einer herkömmlichen Luftkühlung mit überwiegender Prallkühlung im ersten Kühlabschnitt und reiner Konvektionskühlung im zweiten Kühlungsabschnitt;
- Fig. 2: das Schema eines ersten Ausführungsbeispiels der Vorrichtung nach der Erfindung mit senkrechtem Auftreffen der Kühlluft und gelochter Zwischenwand;
- Fig. 3: ein zu Fig. 2 vergleichbares Schema mit einem Umlenkwinkel > 90°;
- Fig. 4: ein zu Fig. 2 vergleichbares Schema mit einem Umlenkwinkel < 90°;
- Fig. 5: im Längsschnitt ein Ausführungsbeispiel der erfindungsgemässen Kühlung an der Aussenschale des Turbineneintritts einer Gasturbine; und
- Fig. 6: im Längsschnitt ein Ausführungsbeispiel der erfindungsgemässen Kühlung an der Innenschale des Turbineneintritts einer Gasturbine.

### WEGE ZUR AUSFÜHRUNG DER ERFINDUNG

In Fig. 1 ist ein stark vereinfachtes Schema einer herkömmlichen Kühlung ausschnittweise wiedergegeben, an dem das der vorliegenden Erfindung zugrundeliegende Problem erläutert werden kann. Ausgangspunkt ist ein thermisch belastetes Bauteil 1, z.B. eine Schale oder Wand, die durch einen Strom von Kühlluft gekühlt werden soll. Zu diesem Zweck wird ausserhalb des Bauteils 1 eine parallel zur Aussenwand 2 des Bauteils 1 verlaufende und von der Aussenwand 2 beabstandete Kanalwand 6 vorgesehen, die zusammen mit der Aussenwand 2 einen Kühlluftkanal 3 bildet. Die Kühlluft strömt weitgehend parallel zur Aussenwand 2 durch den Kühlluftkanal 3 und kühlt das Bauteil 1 durch konvektive Kühlung (die Kühlluftströme sind durch die eingezeichneten Pfeile angedeutet).

Die Kühlluft für den Kühlluftkanal 3 wird aus einer nicht dargestellten Quelle entlang einer Begrenzungswand 4 durch eine Kühlluftzufuhr 5 zugeführt. Die Zuführung geschieht dabei üblicherweise so, dass die Kühlluft senkrecht oder zumindest mit einer senkrechten Geschwindigkeitskomponente auf die Aussenwand 2 prallt, seitlich umgelenkt wird und in den seitlich anschliessenden Kühlluftkanal 3 einströmt. Der zugeführte Massenstrom dmₑ/dt (in der Fig. 1 ebenso wie in den weiteren Fig. 2 bis 4 sind die zeitlichen Ableitungen der Massen m aus Platzgründen in bekannter Weise mit einem darübergesetzten Punkt abgekürzt) wird dabei unverändert als ausgehender Massenstrom dmₐ/dt in den Kühlluftkanal 3 eingespeist.

Bedingt durch die Geometrie der Kühlluftzuführung ergibt sich bei dem in Fig. 1 dargestellten Aufbau in einem ersten Kühlungsabschnitt A, der direkt gegenüber der Kühlluftzufuhr 5 liegt, eine sehr effektive Prallkühlung, während in einem angrenzenden zweiten Kühlungsabschnitt B, der mit dem Bereich des Kühlluftkanals 3 zusammenfüllt, eine weniger effektive konvektive Kühlung vorherrscht. Diese unterschiedlichen Kühleffektivitäten haben zur Folge, dass das Bauteil 1 insgesamt sehr inhomogen gekühlt wird, d.h., im ersten Kühlungsabschnitt A eine deutlich geringere Temperatur aufweist als im Kühlungsabschnitt B.

Die vorliegende Erfindung gibt nun an, auf welche Weise diese Inhomogenitäten einfach und wirkungsvoll verringert bzw. ganz beseitigt werden können. Der Kern der Erfindung kann anhand der Darstellung aus Fig. 2 deutlich gemacht werden, die eine zu Fig. 1 vergleichbare schematisierte Kühlungseinrichtung zeigt. Hier wird der ankommende Kühlluftstrom dmₑ/dt hinter der Kühlluftzufuhr 5 aufgeteilt in einen Hauptstrom (dm₁/dt) und einen Bypass-Strom (dm₂/dt). Während der Hauptstrom in einem Hauptkanal 11 zunächst direkt in Kontakt mit der Aussenwand 2 gebracht und anschliessend in den Kühlluftkanal 3 eingespeist wird, wird der Bypass-Strom durch einen Bypasskanal 8 an der Aussenwand 2 vorbei direkt zum Eingang des Kühlluftkanals 3 geführt. Auf diese Weise kann der Anteil der Prallkühlung reduziert, definiert eingestellt oder ganz zum Verschwinden gebracht werden.

Die Auftrennung des Raumes zwischen der Kühlluftzufuhr 5 und dem Eingang des Kühlluftkanals 3 erfolgt vorteilhafterweise durch eine Zwischenwand 7, die beispielsweise parallel zur Aussenwand 2 und in einem Abstand davon angeordnet ist. Die Zwischenwand 7 reicht dabei vom Anfang des Kühlluftkanals 3 bis in den Bereich der Kühlluftzufuhr 5 hinein und endet in einer bevorzugten Ausführungsform in einem Abstand vor der gegenüberliegenden Begrenzungswand 4, so dass sich für den Hauptstrom eine Zuführungsöffnung 10 mit einer Breite C ergibt, welche kleiner ist als die Breite D der Kühlluftzufuhr 5. Die Kanalwand 6 erweitert sich zweckmässigerweise zu Beginn des Kühlluftkanals 3 und überlappt mit dem erweiterten Bereich die Zwischenwand 7, deren Abstand zur Aussenwand 2 vorzugsweise geringer ist als der entsprechende Abstand der Kanalwand 6. Hierdurch ist auf einfache Weise sichergestellt, dass Haupt- und Bypass-Strom dem Kühlluftkanal 3 zugeführt werden. Die Grösse des Hauptstromes im Verhältnis zum gesamten Kühlluftstrom richtet sich in diesem Fall nach dem Verhältnis der Breite C der Zuführungsöffnung 10 zur Breite D der Kühlluftzufuhr 5 und kann leicht den Erfordernissen angepasst werden.

Zusätzlich oder alternativ zur Zuführungsöffnung 10 können in der Zwischenwand 7 verteilt angeordnete Löcher 9 vorgesehen werden, durch die ein Massenstrom dm₃/dt in Form von kleinen Teilströmen sukzessive aus dem Bypasskanal 8 in den Hauptkanal 11 übertritt. Für die Einstellung der Kühlungseffektivität im Umlenkgebiet stehen dann als Parameter auch die Lochdichte und die Grösse und Tiefe der einzelnen Löcher 9 zur Verfügung. Die Zwischenwand 7, die üblicherweise als Blechteil ausgeführt ist, wirkt dann als Bypass- oder Prallblech.

Während im Ausführungsbeispiel der Fig. 2 der eingeschlossene Winkel zwischen der Begrenzungswand 4 und der Aussenwand 2 des Bauteils 1 90° beträgt und damit die zugeführte Kühlluft praktisch senkrecht auf die Aussenwand auftrifft, lässt sich die Erfindung allgemeiner auch in den Fällen anwenden, in denen der eingeschlossene Winkel von 90° abweicht, d.h. entweder stumpf (z.B. bis 170°) oder spitz (z.B. bis 10°) ist. Beide Fälle sind andeutungsweise in den Fig. 3 und 4 wiedergegeben. Es versteht sich von selbst, dass in diesen Fällen, insbesondere beim stumpfen Winkel, die Prallkühlung weniger stark ausgeprägt ist, weil die dafür massgebliche Geschwindigkeitskomponente der Strömung senkrecht zur Aussenwand 2 entsprechend geringer ist.

Besonders vorteilhaft lässt sich die erfindungsgemässe Homogenisierung der Kühlung bei thermisch belasteten Bauteilen von Gasturbinen, insbesondere den Schalen des zwischen Brennkammer und Turbinenteil angeordneten Turbineneintritts, anwenden. Ausführungsbeispiele für eine solche Anwendung sind in der Fig. 5 (Aussenschale des Turbineneintritts) und in der Fig. 6 (Innenschale des Turbineneintritts) wiedergegeben.

Der in Fig. 5 im Längsschnitt (ausschnittweise) dargestellte äussere Teil eines Turbineneintritts 13 umfasst die Aussenschale 24 als zu kühlendes Bauteil. Die Aussenschale 24 begrenzt nach aussen hin den Raum, durch welchen die heissen Gase (in der Figur von rechts nach links) von der Brennkammer in den Turbinenteil geleitet werden. Die Aussenschale 24 ist aussen von einem Leitblech 19 umgeben, welches mittels Abstandshaltern 20 an der Aussenschale 24 abgestützt ist und in einem durch die Abstandshalter 20 festgelegten Abstand annähernd parallel zur Schale verläuft. Zwischen dem Leitblech 19 und der Aussenwand 22 der Aussenschale 24 liegt der Kühlluftkanal 23, durch den Kühlluft an der Aussenschale 24 entlangströmt.

Die Aussenschale 24 geht an ihrem dem Turbinenteil zugewandten Ende in ein inneres Segmentlager 18 über, in welchem in ringförmiger Anordnung eine Vielzahl von Dichtsegmenten 17 mit einem entsprechend ausgebildeten Fussteil gelagert sind. Auf der anderen Seite werden die Dichtsegmente 17 in einem äusseren Segmentlager 15 gelagert, welches Teil eines Schaufelträgers 14 ist, der die nicht eingezeichneten Leitschaufeln des Turbinenteils trägt.

Die Aussenschale 24 mit dem Leitblech 19 ist aussen vom sogenannten Plenum 12 der Turbine umgeben, in welchem sich verdichtete Luft aus dem Verdichterteil befindet, die sowohl als Verbrennungsluft, als auch als Kühlluft verwendet wird. Aus dem Plenum 12 strömt die Kühlluft zur Kühlung der Aussenschale 24 in den Kühlluftkanal 23, wobei sie umgelenkt wird. Die Dichtsegmente 17 übernehmen dabei die Funktion der Begrenzungswand 4 aus den Fig. 1 bis 4. Sie bilden mit der Aussenschale 24 im dargestellten Beispiel einen rechten Winkel (vergleichbar zur in Fig. 2 dargestellten Situation). Damit die Kühlluft im Umlenkgebiet nicht übermässig auf die Aussenschale 24 aufprallt, ist dort eine Zwischenwand 27 in Form eines Bleches angeordnet. Die Zwischenwand 27 verläuft parallel zur Aussenwand 22 der Aussenschale und zwar in einem Abstand, der kleiner ist als der Abstand des Leitbleches 19. Sie stützt sich ebenfalls mittels Abstandshaltern 21 an der Aussenschale 24 ab und definiert zwischen sich und der Aussenwand 22 den Hauptkanal 26.

Die Zwischenwand 27 reicht an ihrem einen Ende nicht ganz an die gegenüberliegenden Dichtsegmente 17 heran, so dass durch den dortigen Spalt, welcher der Zuführungsöffnung 10 aus den Fig. 2 bis 4 entspricht, Kühlluft in den Hauptkanal 26 einströmen kann. Am anderen Ende reicht die Zwischenwand 27 bis in die Oeffnung des Kühlluftkanals 23 hinein, so dass zwischen der Zwischenwand 27 und dem Anfang des Leitblechs 19 ein kurzer Bypasskanal gebildet wird. Eine stabile Befestigung in diesem Bereich kann für die Zwischenwand 27 dadurch erreicht werden, dass ein Endabschnitt des Bleches, der mit dem übrigen Blech über eine Lasche 25 verbunden ist, hochgebogen und zusammen mit dem Anfang des Leitbleches 19 an den Abstandshaltern 20 fixiert wird. Die Zwischenwand 27 ist in diesem Ausführungsbeispiel im übrigen mit gleichmässig verteilten Löchern 28 versehen, durch die Kühlluft in kleinen Teilströmen in den Hauptkanal 26 gelangen kann.

Die Anwendung des erfindungsgemässen Prinzips bei der Innenschale des Turbineneintritts 13 ist als Ausführungsbeispiel in der Fig. 6 dargestellt. Die Innenschale 29 umgibt das Turbinengehäuse 39. In dem Turbinengehäuse ist eine kanalartige Kühlluftzufuhr 40 vorgesehen, durch die Kühlluft auf die Aussenwand 35 der Innenschale 29 strömt. Die eigentliche Kühlung erfolgt wiederum in einem Kühlluftkanal 36, der von der Innenschale 29 und einem sie in einem Abstand umgebenden Leitblech 37 gebildet wird. Zur Reduzierung der Prallkühlung im Umlenkbereich dient hier wiederum eine Zwischenwand 32 aus Blech, die vorzugsweise parallel zur Innenschale 29 verläuft und einen geringeren Abstand von ihr hat als das Leitblech 37. Sowohl die Zwischenwand 32 als auch das Leitblech 37 stützen sich über Abstandshalter 30, 33 bzw. 38 an der Innenschale 29 ab.

Die Zwischenwand 32 begrenzt einerseits den Hauptkanal 31. Andererseits überlappt sie wiederum mit dem Leitblech 37 unter Bildung eines kurzen Bypasskanals 34. Löcher sind in diesem Beispiel in der Zwischenwand nicht vorgesehen, können aber ohne weiteres zusätzlich eingebracht werden, um die Kühlwirkung im Umlenkgebiet zu verstärken.

Insgesamt ergibt sich mit der Erfindung ein wirksames Mittel, um bei thermisch belasteten Bauteilen, bei denen eine von aussen kommende Kühlluft in einen parallel zur Bauteiloberfläche verlaufenden Kühlluftkanal umgelenkt werden muss, eine Homogenisierung der Kühlung zu erreichen.

### BEZEICHNUNGSLISTE

- 1: Bauteil
- 2: Aussenwand (Bauteil)
- 3,23,36: Kühlluftkanal
- 4: Begrenzungswand
- 5,40: Kühlluftzufuhr
- 6: Kanalwand
- 7,27,32: Zwischenwand
- 8,16,34: Bypasskanal
- 9,28: Loch (Zwischenwand)
- 10: Zuführungsöffnung
- 11,26,31: Hauptkanal
- 12: Plenum
- 13: Turbineneintritt
- 14: Schaufel träger
- 15: Segmentlager (aussen)
- 17: Dichtsegment
- 18: Segmentlager (innen)
- 19: Leitblech (Aussenschale)
- 20: Abstandshalter (Leitblech)
- 21: Abstandshalter (Zwischenwand)
- 22: Aussenwand (Aussenschale)
- 24: Aussenschale (Turbineneintritt)
- 25: Lasche
- 29: Innenschale (Turbineneintritt)
- 30,33: Abstandshalter (Zwischenwand)
- 35: Aussenwand (Innenschale)
- 37: Leitblech (Innenschale)
- 38: Abstandshalter (Leitblech)
- 39: Turbinengehäuse
- A,B: Kühlungsabschnitt
- C: Breite (Zuführungsöffnung 10)
- D: Breite (Kühlluftzufuhr 5)
- dmₐ/dt: Massenstrom (Ausgang)
- dmₑ/dt: Massenstrom (Eingang)
- dm₁/dt: Massenstrom (Hauptkanal)
- dm₂/dt: Massenstrom (Bypass)
- dm₃/dt: Massenstrom (Löcher)

## Patentansprüche

1. Verfahren zur Kühlung eines thermisch belasteten Bauteils (1) mit einer flächigen Aussenwand (2), bei welchem Verfahren in einem ersten Kühlungsabschnitt (A) des Bauteils (1) Kühlluft durch eine Kühlluftzufuhr (5) in Richtung auf die Aussenwand (2) zugeführt und vor der Aussenwand (2) seitlich umgelenkt und in einem zweiten Kühlungsabschnitt (B) in einem seitlich anschliessenden Kühlluftkanal (3) zwecks weiterer Kühlung parallel zur Aussenwand (2) weitergeführt wird, dadurch gekennzeichnet, dass zur Verringerung der Prallkühlung im ersten Kühlungsabschnitt (A) der aus der Kühlluftzufuhr (5) kommende Kühlluftstrom in einen Hauptstrom und einen Bypass-Strom aufgeteilt wird, der Hauptstrom direkt an der Aussenwand (2) des Bauteils (1) entlang zum Kühlluftkanal (3) geführt wird, der Bypass-Strom ohne Kontakt mit der Aussenwand (2) zum Kühlluftkanal (3) geführt wird, und beide Teilströme am Eingang des Kühlluftkanals (3) wieder zusammengeführt werden.

2. Verfahren nach Anspruch 1, dadurch gekennzeichnet, dass der Hauptstrom als einzelner, zusammenhängender Strom aus dem ankommenden Kühlluftstrom abgezweigt wird.

3. Verfahren nach Anspruch 1, dadurch gekennzeichnet, dass der Hauptstrom additiv aus einer Mehrzahl von kleinen Teilströmen zusammengesetzt wird, die über den ersten Kühlungsabschnitt verteilt aus dem ankommenden Kühlluftstrom abgezweigt werden.

4. Kühlanordnung an einem thermisch belasteten Bauteil (1) mit einer flächigen Aussenwand (2), mit einer Kühlluftzufuhr (5), einem parallel zur Aussenwand (2) verlaufenden Kühlluftkanal (3) und einer vom Anfang des Kühlluftkanals (3) bis in den Bereich der Kühlluftzufuhr (5) hinein parallel zur Aussenwand (2) und in einem Abstand davon verlaufender Zwischenwand (7) zur Durchführung des Verfahrens nach Anspruch 1, dadurch gekennzeichnet,
(a) dass die Zwischenwand (7) den Raum zwischen der Kühlluftzufuhr (5) und dem Kühlluftkanal (3) in einen Hauptkanal (11) und einen dazu parallel verlaufenden Bypasskanal (8) unterteilt; wobei
(b) der Hauptkanal (11) von der Aussenwand (2) des Bauteils (1) und der Zwischenwand (7) gebildet wird; und
(c) der Bypasskanal (8) ausserhalb der Zwischenwand (7) verläuft.

5. Kühlanordnung nach Anspruch 4, dadurch gekennzeichnet, dass die Zwischenwand (7) soweit in den Bereich der Kühlluftzufuhr (5) hineinreicht, dass sie mit der gegenüberliegenden Begrenzungswand (4) der Kühlluftzufuhr (5) eine Zuführungsöffnung (10) bildet, deren Breite (C) kleiner ist als die Breite (D) der Kühlluftzufuhr (5).

6. Kühlanordnung nach Anspruch 5, dadurch gekennzeichnet, dass das Verhältnis der Kühlluft-Massenströme im Hauptkanal (11) und im Bypasskanal (8) ausschliesslich durch die Breite (C) der Zuführungsöffnung (10) eingestellt wird.

7. Kühlanordnung nach einem der Ansprüche 4 und 5, dadurch gekennzeichnet, dass in der Zwischenwand (7) eine Vielzahl von nebeneinanderliegenden Löchern (9) vorgesehen sind, durch welche Kühlluft in den Hauptkanal (11) strömen kann.

8. Kühlanordnung nach einem der Ansprüche 4 bis 7, dadurch gekennzeichnet, dass der Abstand der Zwischenwand (7) von der Aussenwand (2) des Bauteils (1) geringer ist, als der Abstand zwischen der Aussenwand (2) und der Kanalwand (6).

9. Kühlanordnung nach einem der Ansprüche 4 bis 8, dadurch gekennzeichnet, dass die Kanalwand (6) und die Zwischenwand (7) einander überlappen.

10. Kühlanordnung nach einem der Ansprüche 1 bis 9, dadurch gekennzeichnet, dass das Bauteil (1) ein thermisch belastetes Teil einer Gasturbine ist.

11. Kühlanordnung nach Anspruch 10, dadurch gekennzeichnet, dass die Gasturbine einen Turbinenteil, eine Brennkammer und einen von der Brennkammer zum Turbinenteil führenden Turbineneintritt (13) aufweist, welcher Turbineneintritt (13) die heissen Brenngase führt und aus einer Innenschale (29) und einer Aussenschale (24) gebildet wird, und dass das gekühlte Bauteil (1) die Innenschale (29) und/oder die Aussenschale (24) des Turbineneintritts (13) ist.

12. Kühlanordnung nach Anspruch 11, dadurch gekennzeichnet, dass als Kanalwand zur Bildung des Kühlkanals (23 bzw. 36) ein Leitblech (19 bzw. 37) vorgesehen ist, welches sich mittels Abstandshaltern (20 bzw. 38) an der Aussenwand (22 bzw. 35) der Aussenschale (24 ) bzw. Innenschale (29) abstützt.

13. Kühlanordnung nach Anspruch 12, dadurch gekennzeichnet, dass die Zwischenwand (27 bzw. 32) ebenfalls aus einem Blech besteht, welches sich mittels Abstandshaltern (21 bzw. 30, 33) an der Aussenwand (22 bzw. 35) der Aussenschale (24 ) bzw. Innenschale (29) abstützt.

## Claims

1. Method for cooling a thermally loaded component (1) with a plate-type outer wall (2), in which method cooling air is supplied, in a first cooling section (A) of the component (1), through a cooling air supply (5) in the direction towards the outer wall (2) and is deflected laterally in front of the outer wall (2) and in a second cooling section (B) is further guided parallel to the outer wall (2) in a laterally adjoining cooling air duct (3) for the purpose of further cooling, characterized in that, in order to reduce the impingement cooling in the first cooling section (A), the cooling airflow coming from the cooling air supply (5) is subdivided into a main flow and a by-pass flow, the main flow is guided directly along the outer wall (2) of the component (1) to the cooling air duct (3), the by-pass flow is guided to the cooling air duct (3) without contacting the outer wall (2) and both partial flows are recombined at the inlet to the cooling air duct (3).

2. Method according to Claim 1, characterized in that the main flow is branched off from the incoming cooling air flow as an individual, coherent flow.

3. Method according to Claim 1, characterized in that the main flow is additionally composed of a plurality of small partial flows which are distributed over the first cooling section and are branched off from the incoming cooling air flow.

4. Cooling arrangement on a thermally loaded component (1), with a plate-type outer wall (2), with a cooling air supply (5), with a cooling air duct (3) running parallel to the outer wall (2), and with a partition (7) which extends, parallel to the-outer wall (2) and at a distance from i , from the beginning of the cooling air duct (3) right into the region of the cooling air supply (5), for implementing the method according to Claim 1, characterized in that
(a) the partition (7) subdivides the space between the cooling air supply (5) and the cooling air duct (3) into a main duct (11) and a by-pass duct (8) extending parallel to the latter;
(b) the main duct (11) being formed by the outer wall (2) of the component (1) and the partition (7); and
(c) the by-pass duct (8) extending outside the partition (7).

5. Cooling arrangement according to Claim 4, characterized in that the partition (7) reaches sufficiently far into the region of the cooling air supply (5) for it to form, together with the opposite boundary wall (4) of the cooling air supply (5), a supply opening (10) whose width (C) is smaller than the width (D) of the cooling air supply (5).

6. Cooling arrangement according to Claim 5, characterized in that the ratio of the cooling air mass flows in the main duct (11) and in the by-pass duct (8) is exclusively set by the width (C) of the supply opening (10).

7. Cooling arrangement according to one of Claims 4 and 5, characterized in that a multiplicity of adjacent holes (9) are provided in the partition (7) and cooling air can flow through them into the main duct (11).

8. Cooling arrangement according to one of Claims 4 to 7, characterized in that the distance between the partition (7) and the outer wall (2) of the component (1) is less than the distance between the outer wall (2) and the duct wall (6).

9. Cooling arrangement according to one of Claims 4 to 8, characterized in that the duct wall (6) and the partition (7) overlap one another.

10. Cooling arrangement according to one of Claims 1 to 9, characterized in that the component (1) is a thermally loaded part of a gas turbine.

11. Cooling arrangement according to Claim 10, characterized in that the gas turbine has a turbine part, a combustion chamber and a turbine inlet (13) leading from the combustion chamber to the turbine part, which turbine inlet (13) guides the hot combustion gases and is formed from an inner shell (29) and an outer shell (24), and in that the cooled component (1) is the inner shell (29) and/or the outer shell (24) of the turbine inlet (13).

12. Cooling arrangement according to Claim 11, characterized in that a guide plate (19 or 37) is provided as a duct wall for forming the cooling duct (23 or 36, resp.), which guide plate is supported by means of distance pieces (20 and 38, resp.) on the outer wall (22 or 35, resp.) of the outer shell (24) or inner shell (29).

13. Cooling arrangement according to Claim 12, characterized in that the partition (27 or 32) likewise consists of a plate which is supported by means of distance pieces (21 and 30, 33, resp.) on the outer wall (22 or 35, resp.) of the outer shell (24) or the inner shell (29).

## Revendications

1. Procédé de refroidissement d'un composant (1) sollicité thermiquement avec une paroi externe plate (2), procédé dans lequel l'air de refroidissement est, dans une première section de refroidissement (A) du composant (1), amené par une arrivée d'air de refroidissement (5) en direction de la paroi externe (2) et est dévié latéralement avant la paroi externe (2) et, dans une seconde section de refroidissement (B), est conduit parallèlement à la paroi externe (2) dans un canal d'air de refroidissement (3) se raccordant latéralement, pour opérer un refroidissement supplémentaire, caractérisé en ce que, dans le but de diminuer le refroidissement par choc dans la première section de refroidissement (A), le courant d'air de refroidissement venant de l'arrivée d'air de refroidissement (5) est divisé en un courant principal et un courant de bipasse, le courant principal est conduit directement au canal d'air de refroidissement (3) le long de la paroi externe (2) du composant (1), le courant de bipasse est conduit au canal d'air de refroidissement (3) sans aucun contact avec la paroi externe (2), et les deux courants partiels sont à nouveau réunis à l'entrée du canal d'air de refroidissement (3).

2. Procédé suivant la revendication 1, caractérisé en ce que le courant principal est dévié en un courant isolé cohérent à partir du courant d'air de refroidissement entrant.

3. Procédé suivant la revendication 1, caractérisé en ce que le courant principal est composé de la somme d'une pluralité de petits courants partiels, qui sont dérivés du courant d'air de refroidissement entrant en étant répartis sur la première section de refroidissement.

4. Dispositif de refroidissement d'un composant (1) sollicité thermiquement avec une paroi externe plate (2), une arrivée d'air de refroidissement (5), un canal d'air de refroidissement (3) orienté parallèlement à la paroi externe (2) et une paroi intermédiaire (7) allant du début du canal d'air de refroidissement (3) jusque dans la région de l'arrivée d'air de refroidissement (5) parallèlement à la paroi externe (2) et à une certaine distance de celle-ci, pour la mise en oeuvre du procédé suivant la revendication 1, caractérisé en ce que
(a) la paroi intermédiaire (7) divise l'espace compris entre l'arrivée d'air de refroidissement (5) et le canal d'air de refroidissement (3) en un canal principal (11) et un canal de bipasse (8) orienté parallèlement à ce dernier; où
(b) le canal principal (11) est formé par la paroi externe (2) du composant (1) et la paroi intermédiaire (7); et
(c) le canal de bipasse (8) est situé à l'extérieur de la paroi intermédiaire (7).

5. Dispositif de refroidissement suivant la revendication 4, caractérisé en ce que la paroi intermédiaire (7) se prolonge dans la région de l'arrivée d'air de refroidissement (5) jusqu'à un point où elle forme avec la paroi de limitation opposée (4) de l'arrivée d'air de refroidissement (5) une ouverture d'admission (10) dont la largeur (C) est plus petite que la largeur (D) de l'arrivée d'air de refroidissement (5).

6. Dispositif de refroidissement suivant la revendication 5, caractérisé en ce que le rapport entre les courants massiques d'air de refroidissement dans le canal principal (11) et dans le canal de bipasse (8) est réglé exclusivement par la largeur (C) de l'ouverture d'admission (10).

7. Dispositif de refroidissement suivant l'une quelconque des revendications 4 et 5, caractérisé en ce qu'il est prévu dans la paroi intermédiaire (7) une pluralité de trous (9) juxtaposés, à travers lesquels l'air de refroidissement peut pénétrer dans le canal principal (11).

8. Dispositif de refroidissement suivant l'une quelconque des revendications 4 à 7, caractérisé en ce que la distance entre la paroi intermédiaire (7) et la paroi externe (2) du composant (1) est plus petite que la distance entre la paroi externe (2) et la paroi de canal (6).

9. Dispositif de refroidissement suivant l'une quelconque des revendications 4 à 8, caractérisé en ce que la paroi de canal (6) et la paroi intermédiaire (7) présentent une zone de chevauchement mutuel.

10. Dispositif de refroidissement suivant l'une quelconque des revendications 1 à 9, caractérisé en ce que le composant (1) est une pièce sollicitée thermiquement d'une turbine à gaz.

11. Dispositif de refroidissement suivant la revendication 10, caractérisé en ce que la turbine à gaz présente une partie de turbine, une chambre de combustion et une entrée de turbine (13) menant de la chambre de combustion à la partie de turbine, entrée de turbine (13) qui conduit les gaz de combustion chauds et est formée d'une coquille interne (29) et d'une coquille externe (24), et en ce que le composant refroidi (1) est la coquille interne (29) et/ou la coquille externe (24) de l'entrée de turbine (13).

12. Dispositif de refroidissement suivant la revendication 11, caractérisé en ce qu'il est prévu, en guise de paroi de canal pour former le canal de refroidissement (23 resp. 36), un déflecteur (19 resp. 37), qui prend appui par des pièces d'écartement (20 resp. 38) sur la paroi externe (22 resp. 35) de la coquille externe (24) resp. de la coquille interne (29).

13. Dispositif de refroidissement suivant la revendication 12, caractérisé en ce que la paroi intermédiaire (27 resp. 32) se compose également d'une tôle, qui prend appui par des pièces d'écartement (21 resp. 30, 33) sur la paroi externe (22 resp. 35) de la coquille externe (24) resp. de la coquille interne (29).
